# EUROPÄISCHE PATENTSCHRIFT

(11) **EP 2 405 084 B1**
(45) Veröffentlichungstag und Bekanntmachung des Hinweises auf die Patenterteilung: **14.11.2018**
(21) Anmeldenummer: 11172513.1
(22) Anmeldetag: 04.07.2011
(51) Int. Cl.: E05B 59/00, E05B 15/10, E05C 9/00

(54) **SCHLOSS**
LOCK
SERRURE

(30) Priorität: 07.07.2010 AT 11482010
(43) Veröffentlichungstag der Anmeldung: 11.01.2012
(73) Patentinhaber: Roto Frank AG, 70771 Leinfelden-Echterdingen (DE)
(72) Erfinder: Bachatz, Stefan, 8570 Voitsberg (AT); Trummer, Hannes, 8401 Kalsdorf bei Graz (AT); Schmidt, Andreas, 8591 Gößnitz (AT)
(74) Vertreter: Müllner, Martin

(56) Entgegenhaltungen:
- EP-A1- 1 057 957
- EP-A2- 2 093 356
- DE-U1- 29 920 504
- FR-A1- 2 871 187

## Beschreibung

### Technisches Gebiet

Die Erfindung betrifft ein Schloss nach dem Oberbegriff des Anspruchs 1.

### Stand der Technik

Bei bekannten derartigen Schlössern weist der Riegel eine Steuerkurve auf, die einen schräg verlaufenden Abschnitt aufweist, an den an zumindest einem Ende ein im Wesentlichen senkrecht zur Ausschubrichtung des Riegels verlaufender Abschnitt anschließt, siehe z.B. die DE 102004012108 A1 oder EP 1 057 957 A1. Diese Steuerkurve wirkt mit einem Zapfen der Schubstange zusammen. Dabei bewirkt der Zapfen über den schräg verlaufenden Abschnitt der Steuerkurve ein Ausschieben des Riegels, wenn die Schubstange verschoben wird. Der senkrecht zur Ausschubrichtung verlaufende Abschnitt stellt sicher, dass ein Zurückdrücken des Riegels verhindert wird.

Bei solchen Schlössern ergibt sich jedoch der Nachteil, dass der Ausschubweg des Riegels bei nur einer Umdrehung (Tour) des Schlüssels oft unzureichend ist, weil bei einer größeren Übersetzung die notwendige Schließkraft nur schwer aufgebracht werden könnte. In diesem Falle legt man Schlösser zweitourig aus. Problematisch ist dann aber, dass der Zapfen nach nur einer Tour mitten im schräg verlaufenden Abschnitt steht, sodass der Riegel nicht gegen Zurückdrücken gesichert ist, wenn das Schloss nur einmal gesperrt wird.

### Kurzbeschreibung der Erfindung

Ziel der Erfindung ist es, diesen Nachteil zu vermeiden.

Erfindungsgemäß wird dies bei einem Schloss der eingangs erwähnten Art durch die kennzeichnenden Merkmale des Anspruchs 1 erreicht.

Im einfachsten Fall schließen die beiden Steuerkurven unmittelbar aneinander an. Der Riegel weist somit eine Steuerkurve auf, die zwei schräg verlaufende Abschnitte aufweist, die voneinander durch einen im Wesentlichen senkrecht zur Ausschubrichtung des Riegels verlaufenden Abschnitt getrennt sind. Diese Steuerkurve wirkt mit einem Zapfen der Schubstange zusammen. Dabei bewirkt der Zapfen über die schräg verlaufenden Abschnitte der Steuerkurve ein Ausschieben des Riegels in zwei Etappen bzw. Touren. Der senkrecht zur Ausschubrichtung verlaufende Abschnitt in der Mitte stellt sicher, dass ein Zurückschieben des Riegels nach der ersten Tour verhindert wird.

Eine erheblich Platz sparendere Lösung ergibt sich jedoch durch die Merkmale von Anspruch 3. Dadurch können sich die schräg verlaufenden Abschnitte der beiden Steuerkurven über einen relativ großen Teil der Höhe des Riegels erstrecken, sodass die Höhe des Riegels gering gehalten werden kann.

Um ein sicheres Einlaufen der Zapfen in die Steuerkurve zu gewährleisten ist es vorteilhaft, die Merkmale des Anspruchs 4 vorzusehen.

Auf diese Weise ist sichergestellt, dass nach der ersten Tour auch der zweite Zapfen in den senkrecht zur Ausschubrichtung des Riegels verlaufenden Abschnitt der zweiten Steuerkurve eintritt. Dabei kann sich der erste Zapfen noch im Bereich des an den schräg verlaufenden Abschnitt anschließenden, senkrecht zur Ausschubrichtung des Riegels verlaufenden Abschnitts befinden, um eine ungewollte Verschiebung des Riegels (beispielsweise durch eine Erschütterung) zu vermeiden.

### Kurze Beschreibung der Zeichnungsfiguren

Die Erfindung wird nun anhand der Zeichnung näher erläutert. Dabei zeigt:
Fig. 1 schematisch eine axonometrische Darstellung eines erfindungsgemäßen Schlosses mit ausgeschobenem Riegel; Fig. 2 ein Detail des Schlosses gemäß Fig. 1 mit voll ausgeschobenem Riegel;
Fig. 3 ein Detail des Schlosses gemäß Fig. 1 mit zurückgezogenem Riegel; Fig. 4 einen Riegel des Schlosses gemäß Fig. 1; Fig. 5 eine Schubstange des Schlosses gemäß Fig. 1; und Fig. 6 eine zweite erfindungsgemäße Ausführungsform eines Riegels.

### Beschreibung der Ausführungsarten

Das Schloss weist ein Gehäuse 1 auf, das in geöffnetem Zustand dargestellt ist. Dieses Gehäuse 1 weist eine Aufnahme 2 für einen Schließzylinder auf. Dieser treibt auf bekannte Weise über ein nicht dargestelltes Getriebe eine Schubstange 3 an. Solch ein Antrieb ist in der EP 1496177 A1 beschrieben. Das letzte Zahnrad des Getriebes ist als Stockzahnrad ausgebildet und greift mit seinen Zahnstiften in eine Verzahnung der Schubstange 3 ein. Da dies bekannt ist, ist dies in den Zeichnungen nicht im Detail dargestellt.

Diese Schubstange 3 ist im Gehäuse 1 geführt und ist mit zwei Zapfen 4, 5 versehen, die in Verschieberichtung voneinander distanziert sind.

Diese beiden Zapfen 4, 5 wirken mit Steuerkurven 6, 7 eines Riegels 8 zusammen. Dabei ist der Riegel 8 in den Fig. 1 und 2 in der voll ausgeschobenen Stellung, d.h. der Stellung nach zwei Touren, dargestellt, wogegen in Fig. 3 der Riegel 8 in der zurückgezogenen Stellung dargestellt ist.

Wie aus Fig. 4 zu ersehen ist, weist der Riegel 8 einen Riegelkopf 9 und eine Riegelführung 20 auf. Dabei sind in dem Riegelkopf 9 zwei Steuerkurven 6, 7 eingearbeitet. Diese weisen einen Einlaufabschnitt 10 bzw. 11 auf, der jeweils im Wesentlichen senkrecht zur Ausschubrichtung des Riegels 8 verläuft und bei eingeschobenem Riegel den Zapfen 4, 5 der Schubstange 3 näher liegt.

An diese Einlaufabschnitte 10, 11, schließen schräg verlaufende Abschnitte 12, 13 an. Diese gehen in Stützabschnitte 14, 15 über. Dabei liegen der Einlaufabschnitt 11 der zweiten Steuerkurve 7 und der Stützabschnitt 14 der ersten Steuerkurve 6 im Wesentlichen auf einer senkrecht zur Ausschubrichtung des Riegels 8 verlaufenden Linie, und die schräg verlaufenden Abschnitte 12, 13 verlaufen im Wesentlichen parallel zueinander.

Beim Verschieben der Schubstange greift der Zapfen 4 zuerst in den Einlaufbereich 10 der ersten Steuerkurve 6 ein und gelangt in den schräg verlaufenden Abschnitt 12, wodurch der Riegel 8 ausgeschoben wird.

Sobald die erste Tour beendet ist, befindet sich der Zapfen 4 im Bereich des Stützabschnittes 14 und sichert den Riegel 8 gegen ein Zurückschieben.

Beim weiteren Verschieben der Schubstange 3 gelangt der zweite Zapfen 5 in den Einlaufbereich 11 der zweiten Steuerkurve 7. Beim weiteren Verschieben der Schubstange 3 gelangt der zweite Zapfen 5 in den schräg verlaufenden Abschnitt 13, wodurch der Riegel 8 weiter ausgeschoben wird und der erste Zapfen 4 den Kontakt mit dem Stützabschnitt 14 der ersten Steuerkurve 6 verliert.

Die Schubstange 3 wird bis zur Vollendung der zweiten Tour des Schlosses soweit verschoben, dass der Zapfen 5 in den Stützabschnitt 15 der zweiten Steuerkurve 7 gelangt und den Riegel gegen ein Zurückschieben sichert.

Der Abstand der beiden Zapfen 4, 5 der Schubstange 3 entspricht dabei im Wesentlichen dem senkrecht zur Ausschubrichtung des Riegels 8 gemessenen Maß des schräg verlaufenden Abschnitts 12 der der Stirnseite des Riegels 8 näheren ersten Steuerkurve 6.

Im dargestellten Ausführungsbeispiel liegen die beiden Zapfen 4, 5 auf einer Linie normal zur Ausschubrichtung des Riegels. Daher liegen auch der Einlaufabschnitt 11 der zweiten Steuerkurve 7 und der Stützabschnitt 14 der ersten Steuerkurve 6 auf einer senkrecht zur Ausschubrichtung des Riegels 8 verlaufenden Linie. Es ist möglich, den Abstand zwischen den beiden Steuerkurven 6, 7 zu verringern, indem man den zweiten Zapfen 5 etwas in Ausschubrichtung des Riegels 8 versetzt. Man kann diesen auch in der entgegengesetzten Richtung versetzen, wenn man den Abstand zwischen den Steuerkurven 6, 7 vergrößern möchte.

Fig. 6 zeigt einen Riegel 8'einer zweiten Ausführungsform der Erfindung. Hier schließt die zweite Steuerkurve 7' unmittelbar an die erste Steuerkurve 6 an. Es geht somit der Abschnitt 14 direkt in den Abschnitt 11' über. Es ist unmittelbar ersichtlich, dass in diesem Fall nur ein Zapfen auf der Schubstange notwendig ist, was eine gewisse Vereinfachung darstellt, dass aber andererseits die notwendige Höhe des Riegels 8' im Bereich der Steuerkurven 6, 7' größer wird. Die erste Ausführungsform lässt sich daher auch bei besonders kleinen Dornmaßen einsetzen, was bei der zweiten Ausführungsform nicht der Fall ist.

## Patentansprüche

1. Schloss mit mindestens einem Riegel (8), der eine erste Steuerkurve (6) aufweist, die mit einem ersten Zapfen (4) einer Schubstange (3) in Eingriff bringbar ist, wobei die Steuerkurve (6) einen schräg zur Ausschubrichtung des Riegels (8) verlaufenden Abschnitt (12) aufweist, welcher bei Bewegung der Schubstange in Sperrrichtung im Zusammenwirken mit dem Zapfen (4) ein Ausschieben des Riegels (8) bewirkt, und wobei in Sperrrichtung anschließend an den schräg verlaufenden Abschnitt (12) ein senkrecht zur Ausschubrichtung verlaufender Abschnitt (14) vorgesehen ist, in welchem der Zapfen (4) nach Beenden eines ersten Bewegungsabschnitts der Schubstange (3) zum Liegen kommt und den Riegel (8) gegen ein Zurückschieben sichert, **dadurch gekennzeichnet, dass** der Riegel (8) eine weitere Steuerkurve (7, 7') aufweist, die abschnittweise parallel zur ersten Steuerkurve (6) verläuft, sodass auch die weitere Steuerkurve (7, 7') neben einem schräg zur Ausschubrichtung des Riegels (8) verlaufenden Abschnitt (13, 13') zum Ausschieben des Riegels (8) einen in Sperrrichtung anschließenden senkrecht zur Ausschubrichtung verlaufenden Abschnitt (15, 15') aufweist, welcher dem Sichern des Riegels (8) gegen Zurückschieben nach einem zweiten Bewegungsabschnitt der Schubstange (3) dient.

2. Schloss nach Anspruch 1, **dadurch gekennzeichnet, dass** die beiden Steuerkurven (6, 7')unmittelbar aneinander anschließen.

3. Schloss nach Anspruch 1, **dadurch gekennzeichnet, dass** die beiden Steuerkurven (6, 7) nebeneinander liegen, dass die Schubstange (3) zwei in Längsrichtung der Schubstange (3) voneinander distanzierte Zapfen (4, 5) aufweist, und dass der zweite Zapfen (5) in die zweite Steuerkurve (7) einläuft, wenn der erste Zapfen (4) die erste Steuerkurve (6) verlässt.

4. Schloss nach Anspruch 3, **dadurch gekennzeichnet, dass** die Steuerkurven (6, 7) senkrecht zur Ausschubrichtung des Riegels (8) verlaufende Einlaufabschnitte (10, 11) aufweisen, in welche die Zapfen (4, 5) bei dem jeweiligen Bewegungsabschnitt der Schubstange (3) in die Steuerkurven (6,7) eintreten.

## Claims

1. Lock having at least one latch (8) that includes a first control cam (6) which is engageable with a first pin (4) of a push rod (3) wherein the control cam (6) includes a section (12) extending oblique to the push out direction of the latch (8) which upon movement of the push rod in locking direction in cooperation with the pin (4) causes a pushing out of the latch (8), and wherein in locking direction subsequent to the oblique extending section (12) a section (14) is provided extending perpendicular to the push out direction in which the pin (4), after finishing a first moving section of the push rod (3), lies down and secures the latch (8) against a pushing back, **characterized in that** the latch (8) includes a further control cam (7, 7') sectionally extending in parallel to the first control cam (6) such that the further control cam (7, 7'), beside a section (13, 13') extending oblique to the push out direction of the latch (8) for pushing out the latch (8), also includes a section (15, 15') extending perpendicular to the locking direction subsequent to the push out direction which serves to secure the latch (8) against pushing back after a second moving section of the push rod (3).

2. Lock according to claim 1, **characterized in that** the two control cams (6, 7') directly adjoin one another.

3. Lock according to claim 1, **characterized in that** the two control cams (6, 7) are arranged side by side, that the push rod (3) includes two pins (4, 5) spaced apart from one another in the longitudinal direction of the push rod (3), and that the second pin (5) runs into the second control cam (7) when the first pin (4) leaves the first control cam (6).

4. Lock according to claim 3, **characterized in that** the control cams (6, 7) include inlet sections (10, 11) extending perpendicular to the push out direction of the latch (8) in which the pins (4, 5) enter into the control cams (6, 7) at the respective moving section of the push rod (3).

## Revendications

1. Serrure comportant au moins un verrou (8) pourvu d'une première came de commande (6) pouvant venir en prise avec un premier doigt (4) d'une tige de poussée (3), la came de commande (6) comportant une section (12) qui s'étend en biais par rapport à la direction de déploiement du verrou (8) et qui provoque, en coopération avec le doigt (4), le déploiement du verrou (8) lorsque ladite tige de poussée est déplacée dans le sens du blocage, et comportant, dans le prolongement de la section (12) qui s'étend en biais en suivant le sens du blocage, une section (14) qui s'étend perpendiculairement à la direction de déploiement et dans laquelle le doigt (4) vient reposer une fois une première partie du déplacement de la tige de poussée (3) terminée, pour ainsi empêcher que le verrou (8) ne soit repoussé, **caractérisée en ce que** le verrou (8) comporte une autre came de commande (7, 7') dont certaines sections s'étendent parallèlement à la première came de commande (6), faisant en sorte que l'autre came de commande (7, 7') comporte non seulement une section (13, 13') s'étendant en biais par rapport à la direction de déploiement du verrou (8) et servant à déployer le verrou (8) mais également, dans le prolongement de cette dernière en suivant le sens du blocage, une section (15, 15') qui s'étend perpendiculairement à la direction de déploiement et qui sert à empêcher que le verrou (8) ne soit repoussé après une deuxième partie du déplacement de la tige de poussée (3).

2. Serrure selon la revendication 1, **caractérisé en ce que** les deux cames de commande (6, 7') se trouvent directement dans le prolongement l'une de l'autre.

3. Serrure selon la revendication 1, **caractérisée en ce que** les deux cames de commande (6, 7) se trouvent l'une à côté de l'autre, que la tige de poussée (3) comporte deux doigts (4, 5) espacés l'un de l'autre dans la direction longitudinale de la tige de poussée (3), et que le deuxième doigt (5) entre dans la deuxième came de commande (7) lorsque le premier doigt (4) quitte la première came de commande (6).

4. Serrure selon la revendication 3, **caractérisée en ce que** les cames de commande (6, 7) comportent, perpendiculairement à la direction de déploiement du verrou (8), des sections d'entrée (10, 11) dans lesquelles les doigts (4, 5) s'introduisent, lors la partie du déplacement de la tige de poussée (3) qui les concerne, dans les cames de commande (6, 7).
